# EUROPÄISCHE PATENTSCHRIFT

(11) **EP 0 006 163 B1**
(45) Veröffentlichungstag und Bekanntmachung des Hinweises auf die Patenterteilung: **23.12.1981**
(21) Anmeldenummer: 79101687.6
(22) Anmeldetag: 31.05.1979
(51) Int. Cl.: F22B 7/12, F24H 9/20, F22B 21/26

(54) **Verfahren und Vorrichtungen zur Rauchgasführung in einem Wärmekessel**
Method and apparatuses for directing combustion gases in a boiler
Procédé et dispositifs pour diriger les gaz de combustion dans une chaudière

(30) Priorität: 14.06.1978 DE 2826048; 18.08.1978 DE 2836251
(43) Veröffentlichungstag der Anmeldung: 09.01.1980
(73) Patentinhaber: PPT Pyrolyse- und Prozessanlagentechnik AG, 6314 Unterägeri (CH)
(72) Erfinder: Böder, Wilfried, D-3013 Barsinghausen (DE)
(74) Vertreter: Kehl, Günther, Dipl.-Phys.

## Beschreibung

Die Erfindung bezieht sich auf ein Verfahren und auf Vorrichtungen zur Rauchgasführung undentnahme in einem Wärmekessel, bei dem die den Brennraum verlassenden Rauchgase in mehrere Teilströme aufgeteilt und diese über unterschiedlich stark wirksame Kühlstrecken geleitet werden, bei deren mindestens einer der Rauchgasdurchsatz steuerbar ist, wobei in einer Sammelkammer durch Zusammenführung von aus unterschiedlichen Kühlstrecken austretenden Teilströmen ein Gasstrom einer in Abhängigkeit von einer vorgegeben Regelgröße steuerbaren Mischtemperatur erzeugt wird und aus der Sammelkammer über weitere Kühlstrecken eine Weiterleitung von Rauchgasen unter Wärmeabgabe an das Wärmetransportmedium in Wärmekessel erfolgt.

Bei herkömmlichen Wärmeerzeugern (Dampferzeugern oder Heiß-bzw. Warmwassererzeugern) ist es bekannt, Mehrzugerzeuger, vorzugsweise in Dreizugbauweise, zu verwendern, (vgl. etwa DIN 4751,4752). Bei solchen bekannten Wärmeerzeugern war durch die angewendete Mehrzugbauweise eine relativ gute Ausnutzung der im Brennraum freiwerdenden Wärme zu erlielen. Bei einer Vielzahl technischer Verfahren, etwa bei thermodynamischen Verfahren, bei Heizungen von Trocknern in der Holz- oder Oberflächenindustrie, für Spannrahmen in der Textilindustrie, für Trockner in der Mineralindustrie o.a., hat es sich allerdings als notwendig erwiesen, mit Rauchgasen für direkte oder indirekte Beheizung in einem Temperaturbereich zwischen ca. 500°C und 900°C zu arbeiten. Zum Einsatz hierfür waren die aus herkömmlichen Wärmeerzeugeranlagen austretenden Rauchgase nicht geeignet, da sie in ihrem Temperaturniveau (bis ca. 300°C) erheblich zu tief lagen. Für solche Prozesse mußten somit direkte Brenneranlagen eingesetzt werden, bei denen die im Brennraum erzeugten Rauchgase hoher Temperatur entweder unter Zufuhr von Frischluft auf die gewünschten Temperaturen heruntergemischt wurden oder nur ein Teilstrom der erzeugten Rauchgase benutzt werden konnte, wodurch jeweils ein bemerkenswert großer Anteil der erzeugten Strahlungswärme sowie teilweise auch die in der Anlage erzeugte Konvektionswärme verlorengehen konnte. Der Wirkungsgrad solcher Anlagen war nicht zufriedenstellend.

Aus der FR-A-2 316 566 ist ein Wärmekessel bekannt, bei dem die Kühlschlangen für das Heizgas nicht im Feuerraum des Kessels, sondern diesem nachgeschaltet angeordnet sind. Bi,3 die Heißgase zur Erwärmung des Heizmediums eingesetzt werden können, tritt bei diesem Kessel daher ein gewisser Temperaturverlust der Heißgase ein. Die bekannte Anordnung dient dafür, eine Strömung heißer Gase, wie sie nur beispielshalber auch aus der Verbrennungskammer eines Kessels austreten können, zum Erhitzen von Wasser oder Dampf einzusetzen, wobei der heiße Rauchgasstrom so gesteuert wird, daß er entweder vollständig, d.h. für maximale Dampfleistung, dei Kühlschlangen durchstreicht oder, falls keine Wärme- bzw. Dampferzeugung gewünscht wird, nur teilweise oder fast gar nicht die Kühlsc_hlangen umströmt, indem er dann direkt durch einen Kurzschlußkanal abströmen kann. Bei dieser vorbekannten Anordnung sind die nach Durchlaufen des Kurzschlußkanals bzw. nach Umströmen der Heißdampfschlangen abgeleiteten Rauchgase in einem Zustand völlig unterschiedlicher Temperatur, je nachdem wieviel Energie zur Aufheizung des Wärmemediums abgegeben wurde. Dennoch werden stets sowohl die die Kühlschlangen umströmenden, wie auch die durch den Kurzschlußkanal strömenden Gase hinter den Kühlschlangen in jedem Fall wieder zusammengeführt und von dort aus gemeinsam z.B. einem Kamin zugeleitet. Mit dem vorbekannten Wärmekessel ist es nicht möglich, an einen nachgeschalteten Rauchgasverbraucher Rauchgase unterschiedlichen Bedarfes bei dennoch konstanter Brennerleistung abzugeben. Wenngleich eine gewisse Variation der Temperatur des abströmenden Gasstromes möglich ist, ist die anfallende Gasmenge jedoch stets mit der eingangsseitig gelieferten Gasmenge identisch: Wäre daher ein Rauchgasverbraucher schwankenden Bedarfes nachgeschaltet, so müßte der vorgeschaltete Verbrenner stets mit einer Leistung entsprechend den Bedarfsspitzen gefahren werden, was wiederum nach sich zieht, daß bei geringerer Rauchgasabnahme durch den Verbraucher die verbleibenden heißen Rauchgase ungenützt in den Kamin abgeleitet würden. Überdies besteht bei der vorbekannten Anordnung bei einer plötzlichen bzw. schlagartigen Bedarfszunahme auch die Gefahr, daß der kesseltechnische Gesamtwiderstand zusammenbrechen könnte oder zumindest so verändert würde, daß hier auch die gewählte Leistungsgröße sich unerwünscht verändern und Instabilität auftreten könnte.

Bei einem anderen bekannten Wärmekessel (FR-A-1 551027) soll das Problem gelöst werden, den Aufbau eines Kessels aus Einzelbausteinen bis zu sehr großen Kesselgrößen hin zu ermöglichen. Hierfür wird ein üblicher Zwangdurchlaufkessel eingesetzt, bei dem keinerlei Möglichkeiten vorgesehen sind, in ihrer Temperatur unterschiedlich einstellbare Rauchgase an einem nachgeschalteten Rauchgasverbraucher abzugeben. Die entstehenden Heißgase werden vielmehr zur Erhitzung des Wärmetransportmediums in Kühlschlangen herangezogen und nach Abgabe ihrer vollständigen Wärmeleistung sodann in einen Abgaskamin eingespeist.

Bei einem anderen bekannten Wärmekessel (DE-A-2631567) wird darauf abgestellt, daß eine voreingestellte Abgastemperatur von 180°C auch bei unterschiedlicher Leistungsabnahme und bei Verschmutzung der Konvektionsheizflächen im wesentlichen konstant gehalten werden kann. Dabei soll zum einen die Taupunkttemperatur im Abgaskamin nicht unterschritten und zum anderen eine Verbesserung des Wirkungsgrades vorbekannter Kessel erzielt werden, indem verhindert wird, daß auch bei schwankender Leistung die Abgastemperatur im Abgaskamin nach obenhin ansteigt. Aber auch bei deisem bekannten Kessel ist die Entnahmer heißer Rauchgase innerhalb des Wämekessels an keiner Stelle vorgesehen; es könnten bestenfalls die den Kessel verlassenden Abgase konstanter Temperatur von 180°C an einen nachgeschalteten Verbraucher weitergegeben werden, was wegen ihrer relativ geringen Temperatur jedoch ziemlich uninteressant sein dürfte. Insbesondere könnte dabei jedoch ein schwankender Bedarf des nachgeschalteten Verbrauchers nur über ein entsprechende Leistungssteuerung des gesamten Wärmekessels mit unterschiedlichen Gasmengen ausgeglichen werden, was in jeder Hinsicht ungüngstig und problematisch wäre. Dies ist jedoch bei diesem vorbekannten Kessel auch nicht beabsichtigt, vielmehr sollen dort allein die Abgasverhältnisse am Kamin so eingestellt sein, daß des Erreichen des Taupunktes vermieden und das Auftreten unerwünschter Korrosionserscheinungen u.a. an der Abgasseite verhindert wird.

Ausgehend hiervon liegt der Erfindung die Aufgabe zugrunde, ein Verfahren der eingangs genannten Art zur Rauchgasführung in einem Wärmekessel so zu verbessern, daß unter weitgehender Vermeidung der aufgezeigten Nachteile der Betrieb des Kessels als Wärmeerzeuger üblichen Einsatzbereiches bei gleichzeitiger Möglichkeit einer einfachen Entnahme von Rauchgasen beliebiger Temperatur innerhalb eines Temperaturbereiches von ca. 500°C bis ca. 900°C an einem nachgeschalteten Rauchgasverbraucher bei stabilen Brennverhältnissen und größer Wirtschaftlichkeit möglich ist. Weiterhin sollen zur Durchführung eines solchen Verfahrens besonders geeignete Vorrichtungen geschaffen werden.

Die der Erfindung zugrundeliegende Aufgabe wird bei einem Verfahren gemäß dem Oberbegriff des Patentanspruches 1 dadurch gelöst, daß der Rauchgasduchsatz durch alle Kühlstrecken zwischen Brennraum und Sammelkammer innerhalb eines Temperaturbereiches von ca. 500°C bis ca. 900°C steuerbar ist, als Regelgröße für die Temperatur in der Sammelkammer der Temperaturbedarf eines nachgeschalteten Rauchgasverbrauchers vorgegeben wird, an den ein seinem Rauchgasbedarf entsprechender Anteil des Mischtemperatur-Gasstromes direkt aus der Sammelkammer abgeführt wird, und nur die nicht dorthin abgeführten Anteile des Gasstromes über die weiteren Kühlstrecken dem Abgaskamin zugeführt werden, und daß der Druck des Mischtemperatur-Gasstromes in der Sammelkammer im wesentlichen konstant gehalten wird.

Die durch das erfindungsgemäße Verfahren erzielten Vorteile sind im wesentlichen darin zu sehen, daß für die konventionelle Wärmeerzeugung des Kessels die volle erzeugte Strahlungswärme und die benötigte Konvektionswärme entnommen werden können, gleichzeitig aber auch Rauchgase einer gewünschten bzw. benötigten Temperatur innerhalb des vorgegebenen Temperaturbereiches von ca. 500°C bis ca. 900°C laufend für einen nachgeschalteten Verbraucher abgezogen werden können. Im Vergleich zu vorbekannten Verfahren, bei denen zur Erzeugung der benötigten Rauchgase für einen nachgeschalteten Verbraucher ein eigener Brenner eingesetzt wird, ergibt sich bei Anwendung des erfindungsgemäßen Verfahrens insbesondere der Vorteil, daß durch die Kombination von üblichen Wärmeerzeuger und gleichzeitigem Rauchgaslieferanten die gesamte Emission durch Wegfall einer Feuerstelle stark vermieden wird. Zudem ist eine besonders hohe Wirtschaftlichkeit gewährleistet, da die von der erzeugten Flamme abgegebene volle Strahlungswärme für die konventionelle Wärmeerzeugung ebenso wie die benötigte Konvektionswärme ausgenutzt werden können. Selbst die nicht für den nachgeschalteten Rauchgasverbraucher benotigten Rauchgas-Restanteile werden bis zu ihrer Einleitung in den Rauchgaskamin noch zur Wärmeabgabe für die Wärmeerzeugungsseite des Kessels herangezogen.

Eine besonders vorteilhafte Ausgestaltung des erfindungsgemäßen Verfahrens besteht darin, daß die Steuerung des Rauchgasflusses der Teilströme längs der Kühlstrecken zwischen Brennraum und Sammelkammer über ein ganzes oder teilweises Öffnen bzw. Verschließen ihrer als Kanäle ausgebildeten Durchtrittsquerschnitte vorgenommen wird. Hierfür ist der Einsatz einfacher, aber zuverlässig wirkender mechanischer Mittel möglich; in bestimmten Anwendungsfällen kann es sich jedoch auch als vorteilhaft erweisen, wenn eine andere, geeignete Steuerung des Rauchgasdurchflusses in den Kühlstrecken eingesetzt wird, etwa durch entsprechend steuerbare Ventile o.ä.

Von Vorteil ist es weiterhin, wenn der Rauchgasfluß zur Erzeugung eines unterschiedlichen Rauchgaswiderstandes drosselbar ist. Eine besonders einfache rauchgasseitige Druckregelung läßt sich dadurch ermöglichen, daß der Rauchgasabfluß an den nachgeschalteten Verbraucher nach dem Zusammenmischen der Teilströme einstellbar ist. Durch diese Maßnahmen wird sichergestellt, daß bei Abnahme durch den nachgeschalteten Rauchgasverbraucher die in den Rauchgaskamin abströmenden Rauchgase den rauchgasseitigen Druck der Gesamtanlage nicht beeinträchtigen, wodurch die für einen ordnungsgemäßen Betrieb einer solchen Anlage erforderliche rauchgasseitige Druckregulierung einfach und leicht durchführbar ist.

Ein besonders guter Wirkungsgrad läßt sich erzielen, wenn die Rauchgasführung längs der dem Brennraum nachgeschalteten Kühlstrecken im Gegenstrom zur Rauchgasführung im Brennraum und zu der längs der letzten Kühlstrecke vorgenommen wird.

Für die Anwendung bei Zwangdurchlaufkesseln geht das erfindungsgemäße Verfahren zur Rauchgasführung und -Entnahme von einem Zwangdurchlaufkessel aus, wie er in der FR-A-2 316 566 beschrieben ist, bei dem die den Brennraum verlassenen Rauchgase in zwei Teilströme aufgeteilt werden, deren einer über Kühlstrecken bzw. Kühlschlangen zu einem Abgaskamin geleitet wird, wobei weiterhin in einer Sammelkammer durch Vermischen von Rauchgasen aus beiden Teilströmen ein Gasstrom einer Mischtemperatur gebildet wird. Hierbei ist das erfindungsgemäße Verfahren dadurch gekennzeichnet, daß der zum Abgaskamin geleitete Teilstrom von dort aus den anderen Teilstrom der Sammelkammer, der im wesentlichen bis dahin ungekühlt bleibt, zur Erzeugung eines Gasstromes gesteuerter Mischtemperatur ganz oder teilweise zugemischt und der erzeugte Mischtemperatur-Gasstrom aus der Sammelkammer direkt einem nachgeschalteten Verbraucher zugeleitet wird.

Beim erfindungsgemäßen Verfahren wird die Rauchgastemperatur und der Rauchgasdruck dort, wo die Zusammenmischung der Gase erfolgt, so geregelt, daß die Temperatur nach den Bedürfnissen des nachgeschalteten Rauchgasverbrauchers und der Rauchgasdruck nach den erforderlichen Mengen dieses Verbrauchers eingeregelt werden. Dabei empfiehlt es sich, die Regelung der Temperatur der Druckregelung vorzuschalten bzw. überzuordnen. Die von dem nachgeschalteten Rauchgasverbraucher benötigten Rauchgasmengen werden nach der Zusammenführung der aus den verschiedenen Kühlstrecken ankommenden, abgekühlten Rauchgase abgezogen; sie treten somit nicht mehr in die letzte Kühltstrecke (zum Abgaskamin) ein und können dort keine Wärme mehr abgeben. Bei Abschaltung dieses Verbrauchers erfolgt dann allerdings die volle Rauchgasführung wie im Falle eines herkömmlichen Mehrzug-Wärmeerzeugers, so daß die ganze verfügbare Energie für die Wärmeerzeugung (Dampferzeugung, Heißwasserzeugung o.ä.) zur Verfügung steht.

Eine andere Vorrichtung zur Durchführung des erfindungsgemäßen Verfahrens geht aus von einer Vorrichtung, wie sie der DE―A―2 631 567 entnehmbar ist, die einen vom Wärmetransportmedium umspülten Brennraum und mehrere, ebenfalls von Wärmetransportmedium umspülte Kühlstrecken aufweist, die als Kühlflächen jeweils einer unterschiedlich großen Gesamtkühlfläche ausgebildet sind, von denen mindestens eine eine Durchlaufsteuerung aufweist, und welche die Rauchgase vom Brennraum zu einer Rauchgas-Sammelkammer leiten und aus dieser einem Abgaskamin zuführen. Nach der Erfindung wird diese Vorrichtung dadurch gekennzeichnet, daß alle vom Brennraum ausgehenden Kühlstrecken über ganz oder teilweise zu- und abschaltbare Austrittsquerschnitte in die Sammelkammer enden, an der Sammelkammer ein Rauchgasauslaß zum Anschluß eines Rauchgasverbrauchers und an der Sammelkammer für den Rauchgasauslaß sowie nach der letzten Kühlstrecke eine Steuereinrichtung vorgesehen ist, durch die unter Konstanthaltung des rauchgasseitigen Gesamtwiderstandes der Rauchgasaustritt steuerbar ist. Vorteilhafterweise ist hierbei an der Rauchgas-Sammelkammer eine Einrichtung zum Einblasen eines Kühlgases vorgesehen, die, wiederum vorzugsweise, eine zwischen abgaskamin und Rauchgas-Sammelkammer vorgsehen Leitung zum Einblasen von Abgasen in die Sammelkammer aufweist. Die erfindungsgemäße Vorrichtung ist nicht nur relativ leicht und einfach im Aufbau, sie erfordert auch keine großen Aufwendungen. Ein besonders einfacher Aufbau ist dann gegeben, wenn die Steuereinrichtung je eine im Rauchgasauslaß angeordnete und der Einleitstelle der Rauchgase in den Abgaskamin vorgeschaltete Drosselklappe aufweist, die beide, sich gegensinnig zueinander Verstellend, miteinander gekoppelt sind. Hierdurch kann in einfacher und leichter Weise der abgasseitige Gesamtwiderstand, der für einen ordnungsgemäßen Betrieb des gesamten Brenners wichtig ist, in dem gewünschten Bereich gehalten und dadurch sicher vermieden werden, daß bei Anschluß eines größeren Rauchgasverbrauchers womöglich ein unerwünschter Druckzusammenbruch im Abgasbereich eintritt.

Vorteilhafterweise werden bei einer solchen erfindungsgemäßen Vorrichtung zwei vom Brennraum zur Sammelkammer führende Kühlstrecken und eine die Sammelkammer mit dem Abgaskamin verbindende Kühlstrecke vorgesehen. Vorzugsweise besteht jede Kühlstrecke aus einer Vielzahl nahe beieinanderliegender, parallel zueinander angeordneter Einzelrohre gleichen Querschnitts, wodurch ein einfacher Aufbau durch den Einsatz preisgünstiger handelsüblicher Rohre ermöglicht wird. Je nach Einsatzzweck kann es sich jedoch auch also vorteilhaft erweisen, anstelle von Rohren Kühlflächen anderer geometrischer Ausgestaltung zu verwenden oder anstelle einer Vielzahl einzelner, nebeneinander angeordneter Einzelkühlflächen eine einzige große Kühlfläche einzusetzen.

Eine vorteilhafte Ausgesta!tung der erfindungsgemäßen Vorrichtung besteht auch darin, daß die Einstelleinrichtung zum teilweisen oder ganzen Zu- und Abschalten der vom Brennraum ausgehenden Kühlstrecken eine in der Sammelkammer angeordnete Klappe aufweist, durch welche die Einlaßöffnungen jeder Kühlstrecke in die Sammelkammer ganz oder teilweise verschließbar sind. Dabei kann diese Klappe so angeordnet werden, daß mit ihr der Austritt von Rauchgasen aus den einzelnen Kühlflächen, je nach Stellung der Klappe, vollständig verschlossen oder kontinuierlich geöffnet wird, wobei durch eine geeignete Anordnung der Klappe mit dem Öffnen einer Kühlstrecke ein gleichzeitig entsprechendes Schließen der anderen verbunden und dadurch ein kontinuierliches zusammenmischen jedes beliebigen Mischungsverhältnisses leicht möglich ist.

Vorteilhafterweise ist die Einstelleinrichtung zum ganzen oder teilweisen Zu- und Abschalten der vom Brennraum ausgehenden Kühlstrecken in Abhängigkeit von der voreinstellbaren Rauchgastemperatur in der Sammelkammer verstellbar bzw. regelbar.

Es ist weiterhin von großem Vorteil, wenn die Sammelkammer als vom Wärmetransportmedium des Wärmekessels vollständig umspülte, an einem Ende des Wärmekessels angeordnete Wendekammer für die Rauchgase ausgebildet ist, wodurch auch hier noch eine Wärmeabgabe an das Wärmetransportmedium vorgenommen werden kann.

In vorteilhafter Ausgestaltung der Erfindung läßt sich besonders günstig und vorteilhaft auch eine Vorrichtung zur Rauchgasführung und Rauchgasentnahme zur Durchführung des erfindungsgemäßen Verfahrens bei einem als Zwangdurchlaufkessel ausgebildeten Wärmekessel der in der FR-A-1 551 027 beschriebenen Art, bei dem dem Bereich der Brennflamme umgebende, mehrere radial zur Flamme und zueinander versetzt angeordnete, vom Wärmetransportmedium umspülte Kühlstrecken vorgesehen sind, längs denen die erzeugten Rauchgase im Gegenstrom leitbar und nach Umströmen der letzten Kühlstrecke in einen Abgaskamin einleitbar sind, dadurch erreichen, daß eine Rauchgas-Sammelkammer, in die ein Teil der erzeugten Rauchgase direkt nach Verlassen des Flammenbereiches und ohne Umströmung der Kühlstrecken einleitbar ist, und eine Einrichtung vorgesehen sind, in der die Abgase aus dem Abgaskamin der Rauchgas-Sammelkammer zum Vermischen und Abkühlen der heißen Rauchgase auf eine gewünschte Mischtemperatur zuführbar sind, und daß an die Rauchgas-Sammelkammer zur Ableitung der Rauchgase der erzeugten Mischtemperatur ein Rauchgasverbraucher angeschlossen ist. Hierbei wird allerdings bereits hinter dem Flammenbereich ein Teil der dort vorhandenen Rauchgase ohne weitere Kühlung (oder nur wenig durch die Umgebung gekühlt) so gleich in die Sammelkammer geleitet, dort unter Beimischung von viel kühleren Abgasen aus dem Abgaskamin auf die gewünschte Mischtemperatur gebracht und dann vollständig zum nachgeschalteten Verbraucher abgeleitet. Die restlichen Rauchgase werden im Gegenstrom an den Kühlschlangen (mit Wärmetransportmedium) vorbeigeführt und nach Abkühlung in den Abgaskamin eingeleitet.

In vorteilhafter Ausgestaltung der Erfindung läßt sich besonders günstig eine Vorrichtung zur Rauchgasführung und Rauchgasentnahme zur Durchführung des erfindungsgemäßen Verfahrens bei einem als Zwangdurchlaufkessel aus gebildeten Wärmekessel mit den Flammenbereich in der Strahlungsbrennkammer radial umgebenden, als Strahlungsheizflächen ausgelegten, vom Wärmetransportmedium umströmten Rohrführungen und mit zu diesen versetzt angeordneten, der Brennkammer nachgeschalteten, als Konvektionsheizflächen ausgebildeten Rohrführungen sowie mit einem Kamin zur Ableitung der Rauchgase nach Umströmen der Konvektionsheizflächen dadurch ausbilden, daß am Ende der Brennkammer zentral innerhalb der Konvektionsheizflächen ein als axial zur Brennkammer hin offenes Rohr ausgebildeter Rauchgaskanal zum direkten Einströmen ungekühlter Rauchgase vorgesehen und in seinem Inneren mit einer Drosseleinrichtung für den dort fließenden Rauchgasstrom versehen ist, wobei am Mantel des Rohres Offnungen vorgesehen sind, die in Strömungsrichtung der Rauchgase hinter der Drosseleinrichtung angeordnet sind, und daß das Rohr an einer Stelle hinter den Öffnungen über eine Absaugeinrichtung an den Rauchgasverbraucher angeschlossen ist. Eine solchermaßen ausgestaltete Vorrichtung kann im Normalbetrieb dann, wenn die Einrichtung zum Steuern des Rauchgasstromes den Rauchgaskanal gegen Durchtritt von Rauchgasen verschließt, durch Anströmung aller Heizflächen einen normalen Wirkungsgrad erreichen und etwa nach DIN 4754 ausgebildet werden. Andererseits kann durch die erfindungsgemäßen Maßnahmen eine gleiche Menge von Rauchgas mit einer nahezu beliebig vorzuwählenden Temperatur innerhalb eines Temperaturbereiches zwischen ca. 500°C bis ca. 900°C abgenommen werden.

Eine besonders einfache und wirküngsvolle sowie leicht steuerbare Ausgestaltung dieser erfindungsgemäßen Vorrichtung läßt sich dadurch erzielen, daß die Drosseleinrichtung als Drosselklappe ausgeführt ist. Vorteilhafterweise sind weiterhin die Offnungen gleichmäßig über den Mantel des Rohres verteilt und von gleicher Größe, wodurch eine wirkungsvolle und besonders einfach herstellbare Ausgestaltung geschaffen wird. Für bestimmte Einsatzfälle mag es allerdings auch von Vorteil sein, wenn die auf der Oberfläche des Mantelrohres verteilten Öffnungen in einer bestimmten, zweckmäßigen Musterung und - vielleicht auch - in unterschiedlichen Größen und Formen vorgesehen sind. Im Regelfall dürfte jedoch mit der gleichmäßigen Anordnung gleich größer und gleich geformter Öffnungen eine ausreichend zuverlässige und besonders gleichmäßige Zuführung der Rauchgase von allen Seiten her in den Rauchgaskanal sichergestellt sein. Dabei empfiehlt es sich, wenn die Öffnungen über einen Oberflächenbereich des Rohres verteilt angeordnet sind, der über seiner ganzen Länge von Konvektionsheizflächen umgeben ist. Hierdurch wird sichergestellt, daß wirklich nur solche Rauchgase, die an den Konvektionsheizflächen entlangströmen und damit bereits eine gewisse Abkühlung erfuhren, durch die Öffnungen in den Rauchgaskanal eingeleitet werden können.

Es ist weiterhin von Vorteil, wenn in der Ableitung für die Rauchgase zum Kamin sowie am Austritt des Rohres jeweils eine Drosselklappe angeordnet sind, wobei beide Drosselklappen in Abhängigkeit voneinander verstellbar sind. Hierdurch wird sichergestellt, daß unabhängig von der Eingangsöffnung der Drosselklappe im Rauchgaskanal der rauchgasseitige Gesamtwiderstand ausreichend groß ist, um eine stabile Verbrennung aufrechtzuerhalten.

Besonders vorteilhaft ist es, wenn eine Regeleinrichtung zum Ansteuern der beiden Drosselklappen sowie der Drosseleinrichtung in Abhängigkeit von einer vorgegebenen Rauchgas-Entnahmetemperatur bei vorgegebener Rauchgas-Entnahmemenge vorgesehen ist. Dies kann besonders einfach z.B. über ein geeignet plaziertes Thermoelement geschehen, über das die gewünschte Rauchgasendtemperatur vorgegeben wird. Durch die erfindungsgemäß vorgesehene Regeleinrichtung wird nun die Steuereinrichtung für den Einlaß der nicht-abgekühlten heißen Rauchgase aus der Strahlungsbrennkammer so gesteuert, daß diese vorgegebene Temperatur gehalten werden kann. Dies wird ermöglicht, weil im Bypaß heiße Rauchgase aus dem Strahlungsraum entnommen werden können; bei einem zu hohen Anteil von heißen Rauchgasen aus dem Brennraum wird die Regelklappe über die Steuereinrichtung dann soweit zugefahren, daß die nachgeschaltete Absaugeinrichtung gekühlte Rauchgase über die Konventionsheizflächen und das nach der Regelklappe gelochte Rohr abzieht.

Durch die erfindungsgemäße Vorrichtung ist dafür Sorge getragen, daß eine bestimmte, im wesentlichen gleich große, der Fördermenge der Absaugeinrichtung entsprechende Menge an Rauchgasen laufend durch den Rauchgaskanal abgezogen werden kann. Dabei wird durch entsprechendes Verstellen der Drosselklappe, die den Querschnitt des Rauchgaskanales zum Eintreten der direkt aus der Strahlungsbrennkammer ankommenden Rauchgase steuert, nur ein entsprechender Anteil an ungekühlten, heißen Rauchgasen eingelassen; andererseits wird durch den dabei hinter der Drosselklappe entstehenden relativen Unterdruck in dem Rauchgaskanal gegenüber der Umgebung des Rauchgaskanals bewirkt, daß aus dieser Umgebung (d.h. aus der Gegend der Konvektionsheizflächen) strömende, dort bereits abgekühlte Rauchgase zu einem gewissen Anteil über die Öffnungen im Rauchgaskanal hinter der Drosselklappe in diesen eintreten und dort die direkt aus der Strahlungsbrennkammer entnommenen heißen Rauchgase entsprechend abkühlen können. Je stärker dabei durch die Drosselklappe im Rauchgaskanal der Eintritt an ungekühlten, heißen Rauchgasen aus der Strahlungsbrennkammer verhindert wird, desto stärker ist der hier entstehende Unterdruck und desto gorßer der Anteil an abgekühlten Rauchgasen, die hinter der Drosselklappe zur Abkühlung der heißen, ungekühlten Rauchgase angesaugt werden. Die insgesamt erhaltene, der gewünschten Temperatur entsprechende Rauchgasmischung wird dann über die Absaugeinrichtung, z.B. einen Ventilator, dem nachgeschalteten Verbraucher zugeführt, während die nicht in den Rauchgaskanal eintretenden Rauchgase nach Durchströmen der Konvektionsheizflächen letztlich abgekühlt in den Abgaskamin eingeleitet werden. Hierdurch kann selbst bei starker Änderung der Temperatureinstellung stets eine gleichmäßige Belieferung des nachgeschalteten Verbrauchers erfolgen.

Die Erfindung wird nachfolgend in den Zeichnungen beispielshalber im Prinzip noch näher erläutert. Es zeigen:
Fig. 1 eine Prinzipdarstellung einer Vorrichtung zur Durchführung des erfindungsgemäßen Verfahrens;
Fig. 2 einen Querschnitt durch die (Prinzip-) Darstellung eines Wärmekessels aus einer erfindungsgemäßen Vorrichtung;
Fig. 3 eine andere Prinzipdarstellung einer erfindungsgemäßen Vorrichtung als Zwangdurchlaufkessel;
Fig. 4 eine weitere Prinzipdarstellung einer erfindungsgemäßen Vorrichtung als Zwangdurchlaufkessel.

In Fig. 1 ist in prinzipieller Darstellung ein Wärmekessel 1 gezeigt, der mit einem Wärmetransportmedium 2 (Wasser, Dampf oder ein geeignetes anderes Medium) gefüllt ist. Innerhalb des Wärmekessels 1 ist ein Brennraum 3 angeordnet, an dessen einer (in Fig. 1 : rechter) Seite eine Brenner 4 schematisch dargestellt ist, der über ein Gebläse 5 die zur Verbrennung erforderliche Luft und über eine Leitung 6 den erforderlichen Brennstoff zugeführt erhält. Die innerhalb des Brennraumes 3 erzeugten heißen Rauchgase strömen längs des Brennraumes 3, werden an dessen anderem Ende (wie durch die Pfeile dargestellt) umgeleitet und treten im Gegenstrom in zwei Kühlstrecken 7 und 8 ein. Die Darstellung der Kühlstrecken 7 und 8 in Fig. 1 ist nur prinzipieller Natur und soll nichts über eine geeignete Ausgestaltung dieser Kühlstrecken besagen. Die Kühlstrecken selbst werden dabei vorzugsweise durch ein Vielzahl parallel zueinander verlaufender, kleinerer oder größerer Einzelrohre dargestellt, wie dies etwa aus der Darstellung nach Fig. 2 ersichtlich ist. Die Kühlstrecken 7 und 8 sollen dabei so ausgebildet sein, daß die jeweils vorhandene Gesamtkühlfläche einer Kühlstrecke von der jeder anderen Kühlstrecke, die vom Brennraum 3 ausgeht, unterschiedlich ist. Dies führt dazu, daß der Anteil von Rauchgasen, der etwa in die Kühlstrecke 7 eintritt, in anderem Maße agekühlt wird als der Anteil der Rauchgase, der in eine andere Kühlstrecke (etwa Kühlstrecke 8) eintritt. Die Kühlstrecken sind dabei, wie aus Fig. 1 entnehmbar ist, ihrerseits über ihre volle Länge von dem Wärmetransportmedium 2 vollständig umspült. Am Ende jeder Kühlstrecke treten die abgekühlten Rauchgase dann in eine Rauchgas-Sammelkammer 9 ein, die auch (wie in Fig. 1 nicht dargestellt) ihrerseits als eine voll vom Wärmetransportmedium 2 umströmte Wendekammer für die Rauchgase ausgebildet sein kann. Über eine in der Rauchgas-Sammelkammer 9 angeordnete Drosselklappe 12 lassen sich die einzelnen Volumenströme der aus den verschiedenen Kühlstrecken 7 und 8 austretenden abgekühlten Rauchgase so steuern, daß innerhalb der Rauchgas-Sammelkammer 9 die gewünschte Mischtemperatur eingestellt werden kann. Aus der Rauchgas-Sammelkammer 9 tritt ein Teil der zusammengeführten Rauchgase mit der neuen Mischtemperatur über einen zusätzlichen Rauchgasauslaß 15, der über eine Drosselklappe 13 verschlossen bzw. geöffnet werden kann, zu einem Verbraucher 16 aus, während der Restanteil der Rauchgase aus der Rauchgas-Sammelkammer 9 in eine letzte Kühlstrecke 10 eintritt und von dieser über eine Drosselklappe 14 in einen Abgaskamin 11 eingeleitet wird. Dabei sind die Drosselklappen 13 und 14 so miteinander gekoppelt, daß in der Rauchgas-Sammelkammer 9 stets ein gewünschter Rauchgasdruck aufrechterhalten bleibt, damit die Druckverhältnisse im Rauchgasteil der Anlage den für einen kontinuierlichen Betrieb erforderlichen Pegel einhalten.

Aus dem Wärmekessel 1 wird (in Fig. 1: oben dargestellt) das in der Anlage erhitzte Wärmetransportmedium 2 über eine Transportleitung 23 einem Verbraucher 24 zugeführt und von diesem über die Transportleitung 25 wieder in den Wärmekessel 1 zurückgeleitet.

In der Rauchgas-Sammelkammer 9 ist weiterhin eine Einrichtung 18 angebracht. über die in den Mischbereich der Sammelkammer 9 ggf. weiteres zusätzliches Kühlgas eingebracht werden kann, das - bei dem in Fig. 1 gezeigten Beispiel - direkt dem Abgaskamin 11 über eine Leitung 17 entnommen wird.

Zur Steuerung der Drosselklappen 13 und 14 und damit zur Regelung des abgasseitigen Druckniveaus ist weiterhin eine Druckregeleinrichtung 19 vorgesehen, die bei Regelabweichungen zugleich eine entsprechende Verstellung der Drosselklappen 13 und 14 bewirkt.

Die aus der Rauchgas-Sammelkammer 9 über den zusätzlichen Rauchgasauslaß 15 zu dem Verbraucher 16 geleiteten Rauchgase werden nach ihrer Ausnutzung dann ebenfalls dem Abgaskamin 11 1 zugeführt.

In Fig. 2 ist eine prinzipielle Schnittdarstellung eines Wärmekessels der Art nach Fig. 1 gezeigt, aus der die Lage und Anordnung der einzelnen Kühlstrecken gut ersichtlich ist:
Innerhalb des Wärmekessels 1 ist wiederum der Brennraum 3 angeordnet, der von einem Flammenrohr 26 umschlossen wird. Unterhalb dieses Flammenrohres 26 ist eine erste Kühlstrecke 7 erkennbar, die aus einer Vielzahl einzelner, nahe beieinander angeordneter Rohre 20 gleichen, relativ kleinen Querschnitts besteht. Unterhalb der Kühlstrecke 7 ist dann die zweite Kühlstrecke 8 erkennbar, die wiederum aus einer Vielzahl einzelner Rohre 21 besteht, die nahe beieinander angeordnet sind, jedoch einen merklich größeren Durchmesser als die Einzelrohre 20 der Kühlstrecke 7 aufweisen.

Die Kühlstrecke 10 als von der Rauchgas-Sammelkammer 9 (Fig. 1) zum Abgaskamin 11 (Fig. 1) führende Kühlstrecke besteht bei der Darstellung nach Fig. 2 aus einer Vielzahl von Rohren 22 relativ kleinen Durchmessers, die wiederum eng beieinander angeordnet sind. Anstelle der gezeigten Kühlstrecken können jedoch auch noch mehr Kühlstrecken innerhalb des gegebenen Platzes vorgesehen sein, etwa zwischen den Kühlstrecken 7 und 8 mit Rohrdurchmessern, die zwischen denen der Rohre 20 und 21 liegen. Auch kann die Lage der Rohre anders ausgeführt sein, etwa derart, daß das Flammenrohr 26 nicht oben, sondern seitlich im Wärmekessel 1 angeordnet. und die verschiedenen Kühlstrecken ebenfalls seitlich daneben vorgesehen sind.

Da die Figuren nur prinzipielle Darstellungen der Erfindung vermitteln sollen, wurde davon abgesehen, allgemein übliche und jedem Fachmann bekannte Einrichtungen, wie etwa Steuer- und Regeleinrichtungen für die Brennstoffzuleitung 6 o.ä., eigens darzustellen; es versteht sich von selbst, daß solche Einrichtungen zum ordnungsgemäßen Funktionieren der Anlage stets vorzusehen sind und in jeder herkömmlichen Form eingesetzt werden können.

Die Darstellung nach Fig. 3 zeigt eine weitere Ausführungsform einer erfindungsgemäßen Vorrichtung, die hier als Zwangdurchlaufkessel ausgebildet ist. Bei dieser Vorrichtung sind um den Bereich der Flamme herum, vorzugsweise schraubenförmig, mit im wesentlichen gleichen Abstand zur Flamme Reihen von Kühlstrecken 7' und - mit noch größerem Abstand zur Flamme - Kühlstrecken 8' angeordnet, durch die laufend Wärmetransportmedium zwangsweise durchgepumpt wird. Die freigesetzte Strahlungsenergie wie auch die Konvektionsenergie werden hier auf das in den Kühlstrecken 7' und 8' strömende Wärmetransportmedium übertragen. Dabei werden die Rauchgase, wie durch Pfeillinien dargestellt, nach Durchlaufen der Brennstrecke zunächst axial umgelenkt, dann entlang der Kühlstrecke 7' geleitet und dann nach erneuter axialer Umlenkung, also wieder im Gegenstrom längs der Kühlstrecke 8', geführt, um schießlich in einen Abgaskamin 11' einzutreten.

Ein Teil der erzeugten Rauchgase wird jedoch nicht über die Kühlstrecken 7' und 8' geleitet, wo eine stetige Abkühlung der Rauchgase bis zu deren Eintritt in den Abgaskamin 11' erfolgt, sondern vielmehr direkt am Ende des Brennraumes 33 über einen Kanal 31 in eine Raugas-Sammelkammer 9' eingeführt. Eine Verbindungsleitung 30 vom Abgaskamin 11' zu der Rauchgas-Sammelkammer 9' läßt es zu, daß die erheblich abgekühlten Abgase den heißeren Rauchgasen in der Rauchgas-Sammelkammer 9' so zugemischt werden können, daß zur Ableitung an einen nachgeschalteten Verbraucher 16 Rauchgase einer gewünschten Temperatur zur Verfügung stehen. Dabei ist (was in den Figuren nicht gezeigt ist) sowohl der Rauchgasstrom durch den Kanal 31, wie der Volumenstrom der aus dem Abgaskamin 11' über die Leitung 30 der Rauchgas-Sammelkammer 9' zuführbaren Abgase jeweils steuerbar, um die für den nachgeschalteten Verbraucher 16 erwünschte Temperatur der abzuziehenden Rauchgase in jedem Fall und leicht einstellen zu können. Einfache Ausgestaltungen für den Mischmechanismus innerhalb der Rauchgas-Sammelkammer 9' können analog den in Fig. 1 dargestellten Einrichtungen eingesetzt werden.

Bei der in Fig. 4 dargestellten Vorrichtung ist ein als Zwangdurchlaufkessel ausgebildeter Wärmekessel 1 mit einem Brenner 4 vorgesehen; dem Brenner 4 wird über eine Brennstoffleitung 6 der für die Verbrennung erforderliche Brennstoff und über ein Gebläse 5 die nötige Luft zugeführt. Innerhalb des Wärmekessels 1 ist in weitem radialen Abstand vom Brenner 4 eine Reihe von Rohrführungen 37 spiralförmig um die Mittelachse des Wärmekessels 1 verlaufend angeordnet. Diese Rohrführungen 37 werden (was in der Figur nur beispielshalber an einigen Stellen gezeigt ist) von Wärmetransportmedium 2 durchströmt, für das sie als Heizflächen dienen. Die Anordnung und der weite radial Abstand der Rohrführungen 37 zum Brenner 4 sind so gewählt, daß die Rohrführungen 37 im vorderen (d.h. in Fig. 4: im rechts liegenden) Bereich des Wärmekessels 1 als Strahlungsheizflächen wirken: die Aufheizung dieser Rohrführungen 37 erfolgt dort somit nicht etwa durch konvektiven Wärmeübergang aus strömenden Rauchgasen, sondern im wesentlichen durch die vom Flammenbereich ausgehende Strahlungswärme ("Strahlungsheizflächen"). In geeignet gewähltem axialem Abstand vom Brenner 4 sind dann, radial zu den Rohrführungen 37 sowie zueinander versetzt, auch andere Rohrführungen 38 und 39 angeordnet, die ebenfalls vom Wärmetransportmedium 2 durchströmt werden. In diesem hinteren (d.h. in Fig. 4: im links liegenden) Bereich des Wärmekessels 1 dienen die dort vorhandenen Reihen von Rohrführungen 37, 38 und 39 nunmehr im wesentlichen als Konvektionsheizflächen für das in ihnen strömende Wärmetransportmedium 2, was darauf zurückzuführen ist, daß dort die heißen, von der vorgeschalteten Strahlungsbrennkammer stammenden Rauchgase zwischen den einzelnen Rohrführungen hindurch strömen und sich dabei unter Aufheizung derselben langsam abkühlen. Nach Durchströmen dieser Rohrführungen werden dann die abgekühlten, nicht anderweitig genutzten Rauchgase über eine Ableitung 47, in der eine Drosselklappe 44 angeordnet ist, einem Abgaskamin 46 zugeführt. Bei der gezeigten Anordnung sind also die als Konvektionsheizflächen ausgebildeten Rohrführungen (in Fig. 4; links liegender Teil der Rohrführungen 37 sowie der Rohrführungen 38 und 39) der Strahlungsbrennkammer 33 nachgeschaltet, die ihrerseits im wesentlichen aus dem Flammenbereich und dem diesen in weitem Abstand umgebenden Teil der Rohrführung 37 (dort als Strahlungsheizflächen benutzt) besteht. Dieser Strahlungsbrennkammer 33 ist auch noch ein zentral angeordneter rohrförmiger Rauchgaskanal in Form eines Rohres 40 nachgeschalt, um das herum die Konvektionsheizflächen angeordnet sind, die ihrerseits jeweils einzeln dem Kreislauf des Wärmeübertragungsmediums 2 zu- und von diesem abschaltbar sind. Innerhalb des Rohres 40 ist eine Drosselklappe 32 an einer Stelle angeordnet, die - in Strömungsrichtung der Rauchgase gesehen - hinter der Stelle vorgeshen ist, wo die ersten Schlangen der Konvektionsheizflächen zum Abkühlen der aus der Strahlungsbrennkammer austretenden Rauchgase vorliegen. Weiterhin in Strömungsrichtung der Rauchgase gesehen sind hinter der Drosselklappe 32 Öffnungen 41 in dem Mantel des Rohres 40 angebracht, durch die zwischen den als Konvektionsheizflächen dienenden Rohrführungen strömende, bereits abgekühlte Rauchgase von außen her in das Rohr 40 einfließen können. Vom Rohr 40 aus werden über eine geeignete Leitung 28 die Rauchgase einem Verbraucher 16 zugeleitet, wobei in der Leitung 28, dem Rohr 40 nachgeschaltet, eine als Ventilator 37' ausgebildete Absaugeinrichtung zwischengeschaltet ist. Am Ende des Rohres 40 ist eine weitere Drosselklappe 43 vorgesehen, die in Verbindung mit der in der Ableitung 47 vorgesehenen Drosselklappe 44 so gesteuert werden kann (worauf später noch zurückzukommen sein wird), daß stets der erforderliche rauchgasseitige Widerstand für eine stabile Verbrennung in der Brennkammer 33 sichergestellt ist.

Zwischen den Drosselklappen 42 und 43 ist ein als Thermoelement ausgebildeter Wärmefühler 55 vorgesehen, über den die Temperatur des im Rohr 40 strömenden Rauchgases kurz vor der Drosselklappe 33 feststellbar ist. Weiterhin ist eine Regeleinrichtung 48 vorgesehen, die zum Einregeln einer gewünschten Rauchgastemperatur für die in der Leitung 28 strömenden Rauchgase die Drosselklappen 32, 43 und 44 in geeigneter Weise über Signalflußleitungen 50, 51, und 52 ansteuert. Dabei wird vom Thermoelement 55 über eine Signalflußleitung 49 ein der momentanen Temperatur der Rauchgase vor der Drosselklappe 43 entsprechendes Signal als Regelgröße eingegeben.

Das Wärmetransportmedium 2 aus den Heizflächen des Wärmekessels 1 wird über eine Leitung 23 einem nachgeschalteten Verbraucher 24 zugeführt und von diesem wieder in den Wärmekessel 1 eingespeist. Dabei ist eine entsprechende Pumpeinrichtung 35 in der Leitung 23 zur Aufrechterhaltung des Kreislaufes vorgesehen.

Bei Inbetriebnahme arbeitet die gezeigte Vorrichtung folgendermaßen:
Dem Brenner 2 wird über die Brennstoffleitung 6 der für die Verbrennung nötige Brennstoff sowie über das Gebläse 5 die zur Aufrechterhaltung der Verbrennung erforderlichen Luft zugeführt. Im Brennraum 33 erfolgt dann die gewünschte Verbrennung, wobei der dort erzeugte Flammenbereich weit außen von den Rohrführungen 37 als Konvektionsheizflächen umgeben ist. Das in diesen Rohrführungen strömende Wärmetransportmedium wird durch die hier übertragene Strahlungswärme aufgeheizt. Die Rauchgase treten nach Verlassen des Flammenbereiches teilweise in das Innere des Rohres 40 ein, teilweise strömen sie außen an dem Rohr 40 zwischen den einzelnen Rohrführungen 37, 38 und 39 hindurch, wobei dort im wesentlichen über konvektiven Wärmeübergang das Wärmetransportmedium 2 in den Rohrführungen unter Abkühlung der Rauchgase aufgeheizt wird. In Abhängigkeit von einer gewünschten Rauchgastemperatur für den nachgeschalteten Verbraucher 16 ist die Drosselklappe 42 von der Regeleinrichtung 48 in eine bestimmte Stellung gebracht, so daß, auch noch unter Einwirkung des laufenden Ventillators 37', die heißen Rauchgase um die Drosselklappe herum in dem weiteren Verlauf des Rohres 40 hineingesaugt werden. Infolge des hinter der Drosselklappe 42 jedoch entstehenden Unterdruckes gegenüber der Umgebung des Rohres 40 werden allerdings auch bereits abgekühlte Rauchgase aus dem Bereich der Konvektionsheizflächen über die Öffnungen 41 in das Innere des Rohres 40 zu den dort bereits strömenden heißen (ungekühlten) Rauchgasen hineingesaugt; die Mischtemperatur des Rauchgasstromes wird dann weiter hinten vom Thermofühler 55 erfaßt und ein entsprechendes Informationssignal über die Leitung 49 an die Regeleinrichtung 48 abgegeben. Entsprechend dem eingestellten Sollwert wird dann die Drosselklappe 42 für den Fall, daß eine höhere Temperatur gewünscht ist, weiter geöffnet, wodurch ein größerer Anteil heißer Rauchgase direkt aus dem Brennraum 33 eintreten kann und, infolge des geringeren Unterdruckes hinter der Drosselklappe 42, auch entsprechend weniger bereits abgekühlte Rauchgase über die Öffnungen 41 eingesaugt werden. Ist hingegen die vom Thermoelement 55 erfaßte Temperatur des Rauchgasstromes noch immer höher als der eingestellte Sollwert, dann wird von der Regeleinrichtung 48 über die Signalflußleitung 52 ein weiteres Schließen der Drosselklappe 42 vorgenommen; hierdurch können noch weniger heiße Rauchgase die Stelle der Drosselklappe 42 passieren, wobei hinter dieser ein vergrößerter Unterdruck durch den Ventilator 37' erzeugt und dadurch ein stärkeres Einfliessen abgekühlter Rauchgase durch die Öffnungen 41 hervorgerufen wird. In jedem Fall wird die Drosselklappe 42 über die Regeleinrichtung 48 letztlich in eine Stellung gebracht, in der die Mischung der direkt einfließenden, ungekühlten heißen Rauchgase und der über die Öffnungen 41 angesaugten, bereits abgekühlten Rauchgase zu einem Rauchgasstrom der gewünschten Temperatur führt. Mit dieser Regelung zusammengeschaltet ist auch, ebenfalls über die Regeleinrichtung 41 gesteuret, eine entsprechende Verstellung der Drosselklappen 43 und 44 zur Aufrechterhaltung des erforderlichen rauchgasseitigen Widerstandes. Da auch hierdurch die vom Ventilator 37' ausgelösten Druckverhältnisse hinter der Drosselklappe 42 und damit die Strömungsverhältnisse des Rauchgasstromes im Rohr 40 insgesamt beeinflußt werden, wird über die Regeleinrichtung 48 somit letztlich ein geeignetes Verstellen der Drosselklappen 32, 43 und 44 gesteuert, so daß über die Leitung 28 der gewünschte Rauchgasstrom der voreingestelten Temperatur an den Verbraucher 16 in jedem Lastbereich des Wärmekessels erfolgen kann.

Es ist wohle noch eine Vielzahl einzelner Zusatzvorrichtungen bei der praktischen Ausführung eines solchen Wärmekessels erforderlich (Brennstoff-Regeleinrichtungen, Lastregler etc.), deren Erwähnung jedoch zum Verständnis der Erfindung nicht nötig ist, nur einer leichteren Verständlichkeit wegen nicht erfolge und die bei praktisch auszuführenden Vorrichtungen durch Einsatz geeigneter, üblicher Einrichtungen selbstverständlich stets zusätzlich vorzusehen sind.

Bei allen in den Figuren dargestellten Wärmekesseln wird - auch wenn dies in der einzelnen Figurendarstellung nicht ausdrücklich gezeigt sein sollte - durch geeignete gegenseitige Steuerung der verschiedenen Drosselklappen für den Rauchgas-Mischstrom der gewünschten Temperatur in Verbindung mit eventuell vorgesehen Absaugeinrichtungen dafür Sorge getragen, daß der rauchgasseitige Widerstand der Kesselanlage im Betrieb stets im wesentlichen konstant gehalten wird, auch wenn eine Änderung der Temperatureinstellung für den Rauchgasstrom wegen eines geänderten Bedarfes für den nachgeschalteten Verbraucher 16 erfolgen muß.

## Patentansprüche

1. Verfahren zur Rauchgasführung und -entnahme in einem Wärmekessel (1), bei dem die den Brennraum (3) verlassenden Rauchgase in mehrere Teilströme aufgeteilt und diese über unterschiedlich stark wirksame Kühlstrecken (7, 8) geleitet werden, bei deren mindestens einer der Rauchgasdurchsatz steuerbar ist, wobei in einer Sammelkammer (9) durch Zusammenführung von aus unterschiedlichen Kühlstrecken austretenden Teilströmen ein Gasstrom einer in Abhängigkeit von einer vorgegebenen Regelgröße steuerbaren Mischtemperatur erzeugt wird und aus der Sammelkammer (9) über weitere Kühlstrecken (10) eine Weiterleitung von Rauchgasen unter Wärmeabgabe an das Wärmetransportmedium im Wärmekessel (1) erfolgt, dadurch gekennzeichnet, daß der Rauchgasdurchsatz durch alle Kühlstrecken (7, 8) zwischen Brennraum (3) und Sammelkammer (9) innerhalb eines Temperaturbereiches von ca. 500°C bis ca. 900°C steuerbar ist, als Regelgröße für die Temperatur in der Sammelkammer (9) der Temperaturbedarf eines nachgeschalteten Rauchgasverbrauchers (16) vorgegeben wird, an den ein seinem Rauchgasbedarf entsprechender Anteil des Mischtemperatur-Gasstromes direkt aus der Sammelkammer (9) abgeführt wird, und nur die nicht dorthin abgeführten Anteile des Gasstromes über die weiteren Kuhlstrecken (10) dem Abgaskamin (11) zugeführt werden, und daß der Druck des Mischtemperatur-Gasstromes in der Sammelkammer (9) im wesentlichen konstant gehalten wird.

2. Verfahren nach Anspruch 1, dadurch gekennzeichnet, daß die Steuerung des Rauchgasflusses der Teilströme längs der Kühlstrecken (7, 8) zwischen Brennraum (3) und Sammelkammer (9) über ein ganzes oder teilweises Öffnen bzw. Verschließen ihrer als Kanale ausgebildeten Durchtrittsquerschnitte vorgenommen wird.

3. Verfahren nach Anspruch 1 oder 2, dadurch gekennzeichnet, daß der Rauchgasfluß zur Erzeugung eines unterschiedlichen Rauchgaswiderstandes drosselbar ist.

4. Verfahren nach einem der Ansprüche 1 bis 3, dadurch gekennzeichnet, daß der Rauchgasabfluß an den nachgeschalteten Verbraucher nach dem Zusammenmischen der Teilströme einstellbar ist.

5. Verfahren nach einem der Ansprüche 1 bis 4, dadurch gekennzeichnet, daß die Rauchgasführung längs der dem Brennraum (3) nachgeschalteten Kühlstrecken (7, 8) im Gegenstrom zur Rauchgasführung im Brennraum (3) und zu der längs der letzten Kühlstrecke (10) vorgenommen wird.

6. Verfahren zur Rauchgasführung und -entnahme in einem Wärmekessel (1), bei dem die den Brennraum (3) verlassenden Rauchgase in zwei Teilströme aufgeteilt werden, deren einer über Kühlstrecken bzw. Kühlschlangen (7', 8') zu einem Abgaskamin (11') geleitet wird, wobei weiterhin in einer Sammelkammer (9') durch Vermischen von Rauchgasen aus beiden Teilströmen ein Gasstrom einer Mischtemperatur gebildet wird, dadurch gekennzeichnet, daß der zur Abgaskamin (11') geleitete Teilstrom von dort aus den anderen Teilstrom in der Sammelkammer (9'), der im wesentlichen bis dahin ungekühlt bleibt, zur Erzeugung eines Gasstromes gesteuerter Mischtemperatur ganz oder teilweise zugemischt und der erzeugte Mischtemperatur-Gasstrom aus der Sammelkammer (9') direkt einem nachgeschalteten Verbraucher (16) zugeleitet wird.

7. Vorrichtung zur Rauchgasführung und Rauchgasentnahme in einem Wärmekessel (1), mit einem von Wärmetransportmedium umspülten Brennraum (3) und mehreren, ebenfalls von Wärmetransportmedium umspülter Kühlstrecken (7, 8, 10), die als Kühlflächen jeweils einer unterschiedlich großen Gesamtkühlfläche ausgebildet sind, von denen mindestens eine eine Durchlaßsteuerung aufweist, und welche die Rauchgase vom Brennraum (3) zu einer Rauchgas-Sammelkammer (9) leiten, und aus der Rauchgas -Sammelkammer (9) einem Abgaskamin (11) zuführen, zur Durchführung des Verfahrens nach Anspruch 1, dadurch gekennzeichnet, daß alle vom Brennraum (3) ausgehenden Kühlstrecken (7, 8) über ganz oder teilweise zuund abschaltbare Austrittsquerschnitte in die Sammelkammer (9) enden, an der Sammelkammer (9) ein Rauchgasauslaß (15) zum Anschluß eines Rauchgasverbrauchers (16) und an der Sammelkammer (9) für den Rauchgasauslaß (15) und nach der letzten kühlstrecke (10) je eine Steuereinrichtung (13, 14) vorgesehen ist, durch die unter Konstanthaltung des rauchgasseitigen Gesamtwiderstandes der Rauchgasaustritt steuerbar ist.

8. Vorrichtung nach Anspruch 7, dadurch gekennzeichnet, daß an der Rauchgas-Sammelkammer (9) eine Einrichtung (18) zum Einblasen eines Kühlgases vorgesehen ist.

9. Vorrichtung nach Anspruch 8, dadurch gekennzeichnet, daß die Einrichtung zur Einblasen eines Kühlgases eine zwischen Abgs <amin (11) und Rauchgas-Sammelkammer (9) vorgesehene Leitung (17) zum Einblasen von Abgesen in die Sammelkammer (9) aufweist.

10. Vorrichtung nach einem der Ansprüche 7 bis 9, dadurch gekennzeichnet, daß die Steuereinrichtung eine im Rauchgasauslaß (15) angeordnete hinter oder letzten kühlstrecken (10) eine weitere und der Einleitstelle der Rauchgase in den Abgaskamin (11) vorgeschaltete Drosselklappe (13, 14) aufweist, die beide, sich gegensinnig zueinander verstellend, miteinander gekoppelt sind.

11. Vorrichtung nach einem der Ansprüche 7 bis 10, gekennzeichnet durch zwei vom Brennraum (3) zur Sammelkammer (9) führende Kühlstrecken (7, 8) und eine die Sammelkammer (9) mit dem Abgaskamin (11) verbindende Kühlstrecke (10).

12. Vorrichtung nach einem der Ansprüche 7 bis 11, dadurch gekennzeichnet, daß jede Kühlstrecke (7; 8; 10) aus einer Vielzahl nahe beieinanderliegender, parallel zueinander angeordneter Einzelrohre (20, 21, 22) gleichen Querschnitts besteht.

13. Vorrichtung nach einem der Ansprüche 7 bis 12, dadurch gekennzeichnet, daß die Einstelleinrichtung zum teilweisen oder ganzen Zu- und Abschalten der vom Brennraum (3) ausgehenden Kühlstrecken (7, 8) eine in der Sammelkammer (9) angeordnete Klappe (12) aufweist, durch welche die Einlaßöffnungen jeder Kühlstrecke (7, 8) in die Sammelkammer (9) ganz oder teilweise verschließbar sind.

14. Vorrichtung nach einem der Ansprüche 7 bis 13, dadurch gekennzeichnet, daß die Einstelleinrichtung zum ganzen oder teilweisen zu- und Abschalten der vom Brennraum (3) ausgehenden Kühlstrecken (7, 8) in Abhängigkeit von der voreinstellbaren Rauchgastemperatur in der Sammelkammer (9) verstellbar bzw. regelbar ist.

15. Vorrichtung nach einem der Ansprüche 7 bis 14, dadurchgekennzeichnet, daß die Sammelkammer (9) als vom Wärmetransportmedium (2) des Wärmekessels (1) vollständig umspülte, an einem Ende des Wärmekessels (1) angeordnete Wendekammer (9) für die Rauchgase ausgebildet ist.

16. Vorrichtung zur Rauchgasführung und Rauchgasentnahme bei einem als Zwandurchlaufkessel ausgebildeten Wärmekessel (1), bei dem den Bereich der Brennflamme umgebende, mehrere radial zur Flamme und zueinander versetzt angeordnete, von Wärmetransportmedium durchspülte Kühlstrecken (7', 8') vorgesehen sind, längs denen die erzeugten Rauchgase in Gegenstrom leitbar und nach Umströmen der letzten Kühlstrecke (8') in einen Abgaskamin (11') einleitbar sind zur Durchführung des Verfahrens nach Anspruch 6, dadurch gekennzeichnet, daß eine Rauchgas-Sammelkammer (9'), in die ein Teil der erzeugten Rauchgase direkt nach Verlassen des Flammbereiches und ohne Umströmmung der Kühlstrecken (7', 8') einleitbar ist, und eine Einrichtung (30) vorgesehen sind, der die Abgase aus dem Abgaskamin (11') der Rauchgas-Sammelkammer (9') zum Vermischen und Abkühlen der heißen Rauchgase auf eine gewünschte Mischtemperatur zuführbar sind, und daß an die Rauchgas-Sammelkammer (9') zur Ableitung der Rauchgase der erzeugten Mischtemperatur ein Rauchgasverbraucher (16) angeschlossen ist.

17. Vorrichtung zur Rauchgasführung und Rauchgasentnahme in einem als Zwangsdurchlaufkessel ausgebildeten Wärmekessel (1), mit den Flammbereich in der Strahlungsbrennkammer (33) radial umgebenden, als Strahlungsheizflächen ausgelegten, von Wärmetransportmedium (2) durchströmbaren Rohrführungen und mit zu diesen versetzt angeordneten, der Brennkammer (33) nachgeschalteten, als Konvektionsheizflächen ausgebildeten Rohrführungen (38, 39), sowie mit einem Kamin (46) zur Ableitung der Rauchgase nach Umströmen der Konvektionsheizflächen zur Durchführung des Verfahrens nach Anspruch 6, dadurch gekennzeichnet, daß am Ende der Brennkammer (33) zentral innerhalb der Konvektionsheizflächen ein als axial zur Brennkammer (33) hin offenes Rohr (40) ausgebildeter Rauchgaskanal zum direkten Einströmen ungekühlter Rauchgase vorgesehen und in seinem Inneren mit einer Drosseleinrichtung (32) für den dort fließenden Rauchgasstrom versehen ist, wobei am Mantel des Rohres (40) Öffnungen (41) vorgesehen sind, die in Strömungsrichtung der Rauchgase hinter der Drosseleinrichtung (32) angeordnet sind, und daß das Rohr (40) an einer Stelle hinter den Öffnungen (41) über eine Absaugeinrichtung (37') an der Rauchgasverbrancher (16) angeschlossen ist.

18. Vorrichtung nach Anspruch 17, dadurch gekennzeichnet, daß die Drosseleinrichtung als Drosselklappe (32) ausgeführt ist.

19. Vorrichtung nach Anspruch 17 oder 18, dadurch gekennzeichnet, daß die Öffnungen (41) gleichmäßig über den Mantel des Rohres (40) verteilt und von gleicher Größe sind.

20. Vorrichtung nach einem der Ansprüche 17 bis 19, dadurch gekennzeichnet, daß die Öffnungen (41) über einen Oberflächenbereich des Rohres (40) verteilt angeordnet sind, der über seiner ganzen Länge von Konvektionsheizflächen (38, 39) umgeben ist.

21. Vorrichtung nach einem der Ansprüche 17 bis 20, dadurch gekennzeichnet, daß in der Ableitung (47) für die Rauchgase zum Kamin (46) sowie am Austritt des Rohres (40) jeweils eine Drosselklappe (43, 44) angeordnet ist, wobei beide Drosselklappen (43, 44) in Abhängigkeit voneinander verstellbar sind.

22. Vorrichtung nach einem der Ansprüche 17 bis 21, gekennzeichnet durch eine Regeleinrichtung (48) zum Ansteuern der beiden Drosselklappen (43, 44) sowie der Drosseleinrichtung (32) in Abhängigkeit von einer vorgegebenen Rauchgas-Entnahmetemperatur bei vorgegebener Rauchgas-Entnahmenge.

## Claims

1. A process for conducting and removing flue gas in a heating boiler (1), in the case of which the glue gases leaving the combustion chamber (3) are separated into a multiple of partial currents and the latter are passed through cooling stretches (7, 8) of various cooling efficiency, in at least one of which the flue gas throughput can be controlled, in which case a gas current of a mixed temperature, which temperature can be controlled dependent on a predetermined regulation variable, is produced in a collecting chamber (9) by combining partial currents emerging from various cooling stretches, and flue gases are conducted further from said collecting chamber (9) through further cooling stretches (10) to the heat transporting medium in said heating boiler (1), thereby emitting heat, characterised in that the throughput of flue gas through all cooling stretches (7, 8) is controllable between said combustion chamber (3) and said collecting chamber (9) within a temperature range of from approximately 500°C to approximately 900°C, the temperature required by a flue gas consumer (16) connected downstream thereof is predetermined as regulation variable for the temperature in said collecting chamber (9), and a portion of the gas current of mixed temperature, corresponding to the flue gas requirement of said flue gas consumer, is delivered to the latter directly from said collecting chamber (9), and only the portions of the gas current not delivered thereto are passed through the remaining cooling stretches (10) to the flue gas chimney (11), and that the pressure of said gas current of mixed temperature in said collecting chamber (9) is maintained substantially constant.

2. A process according to claim 1, characterised in that the control of the flue gas flow of the partial currents is effected along said cooling stretches (7, 8) between said combustion chamber (3) and collecting chamber (9) by complete or partial opening or closing of their passage cross-sections, the latter being embodied as channels.

3. A process according to claim 1 or 2, characterised in that the flow of flue gas can be baffled so as to produce varying flue gas resistance.

4. A process according to either of claims 1 to 3, characterised in that the delivery of flue gas to the downstream consumer can be adjusted after mixing together of said partial currents.

5. A process according to either of claims 1 to 4, characterised in that the flue gas is conducted along the cooling stretches (7, 8) downstream of said combustion chamber (3), in the direction of flow opposite to that in which the flue gas is conducted in said combustion chamber (3) and to that along the last cooling stretch (10).

6. A process for conducting and removing flue gas in a heating boiler (1), in the case of which the flue gases leaving the combustion chamber 3 are separated into two partial currents, one of which is conducted through cooling stretches or a cooling serpentine (7', 8') to a flue gas chimney (11'), in which case a gas current of a mixed temperature is formed in a collecting chamber (9') by mixing flue gas from both partial currents, characterised in that the partial current conducted to the flue gas chimney (11') is from there completely or partially admixed to said other partial current in said collecting chamber (9'), which until then remains substantially uncooled, for producing a gas current of controlled mixed temperature, and said gas current of mixed temperature is conducted from said collecting chamber (9') directly to a consumer (16) connected downstream thereof.

7. An apparatus for conducting and removing flue gas in a heating boiler (1), comprising a combustion chamber (3), which is surrounded by a heat transporting medium, and a plurality of cooling stretches (7, 8, 10), which are also surrounded by a heat transporting medium and which are embodied as cooling surfaces, comprising total cooling surfaces of different size, at least one of which comprises a throughput control and which conduct the flue gases from said combustion chamber (3) to a collecting chamber (9) for flue gas and deliver them from said collecting chamber (9) for flue gas to a flue gas chimney (11), for carrying out the process in accordance with claim 1, characterised in that all cooling stretches (7, 8) leading from said combustion chamber (3) end in said collecting chamber (9) through exit cross-sections which can be completely or partially switched on or off, a flue gas outlet (15) is provided on said collecting chamber (9) for connection of a flue gas consumer (16) and control means (13, 14) are provided on said collecting chamber (9) for said flue gas outlet (15) and after the last cooling stretch (10), respectively, by means of which the emergence of flue gas can be controlled while the total resistance on the flue gas side is maintained.

8. An apparatus according to claim 7, characterised in that a means (18) is provided on said collecting chamber (9) for flue gas, for blowing in a cooling gas.

9. An apparatus according to claim 8, characterised in that said means for blowing in a cooling gas comprises a pipe (17) provided between said flue gas chimney (11) and collecting chamber (9) for flue gas, for blowing flue gas into said collecting chamber (9).

10. An apparatus according to either of claims 7 to 9, characterised in that the control means comprises throttle valves (13, 14), one of which is arranged in the flue gas outlet (15) and the other of which is arranged behind the last cooling stretch (10) upstream of the point of inlet of the flue gases into the flue gas chimney (11), both of which are coupled with each other while regulating themselves in an opposite direction with respect to each other.

11. An apparatus according to either of claims 7 to 10, characterised by two cooling stretches (7, 8) leading from said combustion chamber (3) to said collecting chamber (9), and a cooling stretch (10) connecting said collecting chamber (9) to said flue gas chimney (11).

12. An apparatus according to either of claims 7 to 11, characterised in that each cooling stretch (7; 8; 10) consists of a plurality of individual pipes (20, 21, 22) of the same cross-section which are arranged parallel and close to one another.

13. An apparatus according to either of claims 7 to 12, characterised in that the regulating means for partial or complete switching on or off of said colling stretches (7, 8) leading from said combustion chamber (3) comprises a butterfly valve (12) arranged in said collecting chamber (9), whereby the inlet openings of each cooling stretch (7, 8) leading into said collecting chamber (9) can be closed either completely or partially.

14. An apparatus according to either of claims 7 to 13, characterised in that the regulating means for partial or complete switching on or off of said cooling stretches (7, 8) leading from said combustion chamber (3) can be adjusted or regulated dependent on the preadjustable flue gas temperature in said collecting chamber (9).

15. An apparatus according to either of claims 7 to 14, characterised in that said collecting chamber (9) is embodied as a reversing chamber (9) for the flue gases, which is completely surrounded by said heat transporting medium (2) of said heating boiler (1) and arranged at one end of said heating boiler (1).

16. An apparatus for conducting and removing flue gas in the case of a heating boiler (1) embodied as a once-through boiler, in the case of which a plurality of cooling stretches (7', 8') are provided, which surround the area of the burning flame and are arranged radially with respect to the flame and displaced with respect to one another, along which the flue gases produced can be conducted in counterflow and directed into a flue gas chimney (11') after flowing round the last cooling stretch (8'), for performing the process in accordance with claim 6, characterised in that a collecting chamber (9') for flue gas, into which a portion of the flue gases produced can be conducted directly after leaving the flame area and without flowing round said cooling stretches (7', 8'), and a means (30), to which the flue gases from said flue gas chimney (11') of said collecting chamber (9') for flue gas can be passed for mixing and cooling down the hot flue gases to a desired mixing temperature, are provided, and that a flue gas consumer (16) is connected to said collecting chamber (9') for flue gas, for draining the flue gases of the mixed temperature produced.

17. An apparatus for conducting and removing flue gas in a heating boiler (1) embodied as a once-through boiler, comprising pipe guides, which radially surround the flame area in the radiant combustion chamber (33), are designed as radiant heating surfaces and through which the heat transporting medium (2) can flow, and comprising pipe guides (38, 39), which are arranged so as to be displaced with respect to said first pipe guides, are arranged downstream of said combustion chamber (33) and are embodied as convection heating surfaces, and comprising a chimney (46) for emitting the flue gases after flowing around said convection heating surfaces, for performing the process in accordance with claim 6, characterised in that, centrally within said convection heating surfaces at the end of said combustion chamber (33), a flue gas channel embodied as a pipe (40), which is open axially towards said combustion chamber (33), is provided for allowing direct inflow of uncooled flue gases and is provided in its interior with a throttle means (32) for the flue gas current flowing there, in which case openings (41) are provided on the case of said pipe (40), which are arranged behind said throttle means (32) in the direction of flow of the flue gases, and that said pipe 40 is connected at a point behind said openings (41) through a suction means (37') to said flue gas consumer (16).

18. An apparatus according to claim 17, characterised in that said throttle means is embodied as a butterfly valve (32).

19. An apparatus according to claim 17 or 18, characterised in that said openings (41) are equal in size and evenly distributed over the case of said pipe (40).

20. An apparatus according to either of claims 17 to 19, characterised in that said openings (41) are distributed over a surface portion of said pipe (40) which is surrounded over the whole of its length by convection heating surfaces (38, 39).

21. An apparatus according to either of claims 17 to 20, characterised in that a butterfly valve (43, 44) is arranged in each case in the outfall (47) for the flue gases to said chimney (46) and at the outlet of said pipe (40), and both butterfly valves (43, 44) are adjustable dependent on each other.

22. An apparatus according to either of claims 17 to 21, characterised by a regulating device (48) for triggering both of said butterfly valves (43, 44) and said throttle means (32), dependent on a predetermined temperature at which flue gas is removed in the case of a predetermined amount of flue gas removed.

## Revendications

1. Procédé de guidage de la circulation et de prélèvement de gaz de combustion dans une chaudière (1), dans laquelle les gaz de combustion qui quittent la chambre de combustion (3) sont subdivisés en plusieurs courants partiels suivant divers parcours de refroidissement (7, 8) fortement efficaces, le débit des gaz de combustion dans l'un au moins de ces parcours pouvant être contrôlé, ce qui permet d'obtenir dans une chambre collectrice (9), où se rassemblent les courant partiels provenant des divers parcours de refroidissement, un courant de gaz à une température de mélange pouvant être contrôlée en fonction d'une valeur de régulation prédéterminée, les gaz de combustion sortant de la chambre collectrice (9) étant envoyés par d'autres parcours de refroidissement (10) où ils transfèrent la chaleur qu'ils ont encore au fluide caloriporteur circulant dans la chaudière (1 caractérisé en ce que le débit des gaz de combustion peut être contrôlé dans tous les parcours de refroidissement (7, 8) entre la chambre de combustion (3) et la chambre collectrice (9) à l'intérieur d'une gamme de températures comprise entre environ 500°C et 900°C, le besoin de température d'un dispositif utilisateur (16) de gaz de combustion constituant la valeur de régulation de la température dans la chambre collectrice, une partie du courant gazeux à la température de mélange étant envoyée directement de la chambre collectrice (9) au dispositif utilisateur en fonction de ses besoins, et seule la partie du courant gazeux qui ne lui est pas envoyée étant dirigée vers la cheminée à gaz d'échappement (11) en passant par d'autres parcours de refroidissement, (10), et en ce que la pression du courant gazeux à la température de mélange dans la chambre collectrice (9) est maintenue sensiblement onstante.

2. Procédé selon la revendication 1, caractérisé en ce que l'on commande le courant de gaz de combustion provenant des courants partiels ayant circulé dans les parcours de refroidissement (7, 8) entre la chambre de combustion (3) et la chambre collectrice (9) en ouvrant ou en fermant en totalité ou en partie leurs sections de passage constituées sous forme de conduites.

3. Procédé selon la revendication 1 ou 2, caractérisé en ce que le courant de gaz de combustion peut être étranglé pour opposer une résistance variable à ces gaz de combustion.

4. Procédé selon l'une des revendications 1 à 3, caractérisé en ce que le courant de gaz de combustion qui est envoyé au dispositif utilisateur monté à l'aval peut être réglé après le mélange des courants partiels.

5. Procédé selon une des revendications 1 à 4, caractérisé en ce que les gaz de combustion sont prévus pour circuler le long des parcours de refroidissement (7, 8) disposés à l'aval de la chambre de combustion à contre-courant des gaz de combustion circulant dans la chambre de combustion (3), puis en direction du dernier parcours de refroidissement (10).

6. Procédé de guidage de la circulation et prélèvement des gaz de combustion dans une chaudière (1) dans laquelle les gaz de combustion qui quittent la chambre de combustion (3) sont subdivisés en deux courants partiels, dont l'un est dirigé par l'intermédiaire de parcours de refroidissement ou de serpentins de refroidissement (7', 8') à une cheminée d'échappement (1 T) alors qu'on obtient dans le même temps dans une chambre collectrice (9'), par mélange de gaz de combustion provenant des deux courants partiels, un courant gazeux ayant une température de mélange, caractérisé en ce que le courant partie envoyé à la cheminée d'échappement (11') est mélangé de là, en totalité ou partiellement, à l'autre courant partiel dans la chambre collectrice (9'), le courant restant jusque là pratiquement à l'état non refroidi, pour produire un courant gazeux ayant une température de mélange contrôlée, et le courant gazeux à température de mélange ainsi obtenu étant envoyé de la chambre collectrice (9') directement à un dispositif utilisateur (16) monté à l'aval.

7. Dispositif de guidage de la circulation et de prélèvement des gaz de combustion dans une chaudière (1), comprenant une chambre de combustion (3) baignée par le fluide caloriporteur et plusieurs parcours de refroidissement (7, 8, 10) également baignés par le fluide caloriporteur, et constitués sous forme de surfaces de refroidissement repsectives d'une surface de refroidissement totale d'importance variable l'une de ces surfaces au moins comprenant un dispositif de commande de passage qui envoie les gaz de combustion provenant de la chambre de combustion (3) à une chambre collectrice (9), puis de cette chambre collectrice (9) à une cheminée de gaz d'échappement (11) en vue de la mise en oeuvre du procédé selon la revendication 1, caractérisé en ce que tous les parcours de refroidissement (7, 8) dont les sections de sortie peuvent être en totalité ou partiellement ouvertes ou fermées et qui partent de la chambre de combustion (3) se terminent dans la chambre collectrice (9), une sortie de gaz combustion (15) étant prévue dans la chambre collectrice (9) pour être raccordée à un dispositif utilisateur de gaz de combustion (16) et un dispositif de commande respectif (13, 14) étant prévu dans la chambre collectrice (9) pour la sortie des gaz de combustion (15) et après le dernier parcours de refroidissement (10), dispositif permettant de commander la sortie des gaz de combustion en maintenant constante la résistance générale des gaz de combustion.

8. Dispositif selon la revendication 7, caractérisé en ce qu'un dispositif (18) de soufflage d'un gaz refroidi est prévu dans la chambre collectrice (9) de gaz de combusition.

9. Dispositif selon la revendication 8, caractérisé en ce que le dispositif de soufflage d'un gaz refroidi comprend une conduite (17) prévue entre la cheminée de gaz d'échappement (11) et la chambre collectrice de gaz de combustion (9) pour souffler les gaz d'échappement dans la chambre collectrice (9).

10. Dispositif selon l'une des revendications 7 à 9, caractérisé en ce que le dispositif de commande comprend un clapet d'étranglement (13) monté dans la sortie de gaz de combustion (15) disposée dans le dernier parcours de refroidissement (10) et un autre clapet d'étranglement (14) monté à l'amont de l'endroit où les gaz de combustion pénètrent dans la cheminée d'échappement (11), les deux clapets étant accouplés l'un à l'autre et fonctionnant en sens contraire.

11. Dispositif selon l'une des revendications 7 à 10, caractérisé en ce qu'il comprend deux parcours de refroidissement (7, 8) allant de la chambre de combustion (3) à la chambre collectrice (9), et un parcours de refroidissement (10) qui relie la chambre collectrice (9) à la cheminée de gaz d'échappement ( 1 1

12. Dispositif selon l'une des revendications 7 à 11, caractérisé en ce que chaque parcours de refroidissement (7; 8; 10) est constitué par une pluralité de tubes individuels (20, 21, 22) de même section, disposés les uns contre les autres et en parallèle.

13. Dispositif selon l'une des revendications 7 à 12, caracérisé en ce que le dispositif de réglage permettant d'ouvrir ou de fermer partiellement ou en totalité les parcours de refroidissement (7, 8) provenant de la chambre de combustion (3) comprend un clapet (12) monté dans la chambre collectrice (9) et au moyen duquel on peut fermer en totalité ou en partie les ouvertures d'entrée de chaque parcours de refroidissement (7, 8) dans la chambre collectrice (9).

14. Dispositif selon l'une des revendications 7 à 13, caractérisé en ce que le dispositif de réglage permettant d'ouvrir et de fermer en totalité ou en partie les parcours de refroidissement (7, 8) provenant de la chambre de combustion (3) peuvent être déplacés ou régulés en fonction de la température prédéterminée des gaz de combustion dans la chambre collectrice (9).

15. Dispositif selon l'une des revendications 7 à 14, caractérisé en ce que la chambre collectrice (9) est constituée sous forme d'une chambre de retour (9) pour les gaz de combustion qui est complètement baignée par le fluide caloriporteur de la chaudière (1) et disposée à une extrémité de ladite chaudière (1).

16. Dispositif de guidage de la circulation et de prélèvement des gaz de combustion pour une chaudière (1) constituée sous forme d'une chaudière à courant forcé, dans laquelle sont prévus plusieurs parcours de refroidissement (7', 8') par lesquels passe le fluide caloriporteur, entrourant la zone de la flamme, disposés radialement par rapport à la flamme et décalés les uns par rapport aux autres, le long desquels les gaz de combustion produits peuvent être dirigés à contre-courant et être envoyés, après avoir parcouru le dernier parcours de refroidissement (8') à une cheminée de gaz d'échappement (11'), dispositif destiné à la mise en oeuvre du procédé selon la revendication 6 et caractérisé en ce que sont prévus une chambre collectrice (9') de gaz de combustion dans laquelle peut être envoyée une partie des gaz de combustion produits directement après avoir quitté la zone de la flamme et sans avoir parcouru les parcours de refroidissement (7', 8') et un dispositif (30) auquel peuvent être envoyés les gaz d'échappement provenant de la cheminée d'échappement (11') dans la chambre collectrice (9') en vue de leur mélange et du refroidissement des gaz de combustion chauds pour les amener à une température de mélange désirée, et en ce qu'à la chambre collectrice (9') de gaz de combustion est raccordé un dispositif utilisateur (16) auquel sont envoyés les gaz de combustion à la température de mélange obtenue.

17. Dispositif de guidage de la circulation et de prélèvement de gaz de combustion dans une chaudière (1) constituée sous forme d'une chaudière à courant forcé, comprenant des conduites tubulaires entourant radialement la zone de la flamme dans la chambre de combustion à rayonnement (33), disposées sous forme de surfaces de chauffage par rayonnement, et parcourues par le fluide caloriporteur (2), et des conduites tubulaires (38, 39) qui sont décalées par rapport aux premières, montées à la suite de la chambre de combustion (33) et constituées sous forme de surfaces de chauffage par convection, ainsi qu'une cheminée (46) servant à évacuer les gaz de combustion lorsqu'ils ont parcouru les surfaces de chauffage par convection et en vue de la mise en oeuvre du procédé selon la revendication 6, caractérisé en ce qu'à l'extrémité de la chambre de combustion (33) est prévue une conduite à gaz de combustion disposée centralement à l'intérieur des surfaces de chauffage par convection, en direction axiale de la chambre de combustion (33) et constituées sous forme d'un tube ouvert (40) en vue de la pénétration directe des gaz de combustion non refroidis, et en ce qu'il est prévu à l'intérieur de ce tube un dispositif d'étranglement (32) destiné au courant de gaz de combustion passant en cet endroit, des ouvertures (41) étant prévues dans l'enveloppe du tube (40) et disposées en direction des gaz de combustion à l'arrière du clapet d'étranglement (32), et en ce que le tube (40) est raccordé en un endroit situé à l'arrière des ouvertures (41) par l'intermédiaire d'un dispositif d'aspiration (37') à un dispositif utilisateur (16).

18. Dispositif selon la revendication 17, caractérisé en ce que le dispositif d'étranglement est constitué sous forme d'un clapet d'étranglement (32).

19. Dispositif selon les revendications 17 ou 18, caractérisé en ce que les ouvertures (41) sont réparties de façon régulière sur l'enveloppe du tube (40) et sont de même grandeur.

20. Dispositif selon l'une des revendications 17 à 19, caractérisé en ce que les ouvertures (41) sont réparties sur une zone de la surface du tube (40) qui est entourée sur toute sa longueur par les surfaces de chauffage par convection (38, 39).

21. Dispositif selon l'une des revendications 17 à 20, caractérisé en ce qu'un clapet d'étranglement respectif (43, 44) est disposé dans la conduite de dérivation (47) destinée aux gaz de combustion envoyes à la cheminée (46), ainsi qu'à la sortie du tube (40), les deux clapets d'étranglement (43, 44) pouvant être réglés en fonction l'un de l'autre.

22. Dispositif selon l'une des revendications 17 à 21, caractérisé en ce qu'il comprend un dispositif de régulation (48) destiné à commander les deux clapets d'étranglement (43, 44) ainsi que le dispositif d'étranglement (32) en fonction d'une température prédéterminée de prélèvement des gaz de combustion, pour une quantité prédéterminée de prélèvement de ces gaz de combustion.
